# EUROPÄISCHE PATENTSCHRIFT

(11) **EP 0 325 111 B1**
(45) Veröffentlichungstag und Bekanntmachung des Hinweises auf die Patenterteilung: **17.03.1993**
(21) Anmeldenummer: 89100115.8
(22) Anmeldetag: 05.01.1989
(51) Int. Cl.: F01N 3/02, F01N 3/28

(54) **Filter- und Nachverbrennungseinrichtung für Abgase, insbesondere von Brennkraftmaschinen**
Filter and afterburning device for exhaust gases, especially for internal combustion engines
Filtre et dispositif de postcombustion pour des gaz d'échappement, en particulier des moteurs à combustion interne

(30) Priorität: 21.01.1988 DE 3801634
(43) Veröffentlichungstag der Anmeldung: 26.07.1989
(73) Patentinhaber: Leistritz Aktiengesellschaft, D-90459 Nürnberg (DE)
(72) Erfinder: Stoepler, Walter Dr., D-8522 Herzogenaurach (DE); Zachmann, Alfons, D-8510 Fürth (DE); Böhmer, Axel, D-8500 Nürnberg (DE); Sagitzki, Manfred, D-8500 Nürnberg (DE)
(74) Vertreter: Matschkur, Peter Dipl.-Phys.

(56) Entgegenhaltungen:
- EP-A- 0 035 053
- WO-A-85/02882
- DE-A- 2 211 113
- DE-A- 3 228 325

## Beschreibung

Die Erfindung bezieht sich auf eine Filter- und Nachverbrennungseinrichtung für Abgase, insbesondere von Brennkraftmaschinen, bei der zwischen einem Eintrittstrichter und einem Austrittstrichter innerhalb eines Gehäuses mehrere Lagen von radial durchströmbaren zylindrischen Filterelementen von im wesentlichen kreisring- oder ovalringförmigem Querschnitt mit radialem Abstand äquidistant ineinander unter Bildung von Eintritts- und Austrittsräumen ähnlicher Form angeordnet sind, wobei jedes Filterelement einen gasdurchlässigen Filterkörper aus Drahtgestrick oder Keramikfasern umfaßt, der beidseits durch einen gasdurchlässigen metallischen Mantel eingefaßt ist.

Eine derartige Filter- und Nachverbrennungseinrichtung, wie sie in der DE-A-32 28 325 beschrieben ist, verwendet konzentrische ineinandergestellte Filterelmente, wobei die Zwischenkanäle durch Blechringe in Austrittskanäle für den innenliegenden und einen Gaseintrittskanal für den außenliegenden Filter-Ringkörper unterteilt sind. Dies erfordert einen sehr hohen fertigungstechnischen Aufwand, so daß derartige Filter außerordentlich teuer sind. Hinzu kommt noch, daß durch die in dieser Offenlegungsschrift beschriebene katalytische Beschichtung nicht nur des Filtermaterials sondern ggfs. auch des inneren Einfassungsmantels oder von zusätzlichen in die Gaseintrittskanäle eingebrachten beschichtetem Material eine voll befriedigende Nachverbrennung und Filterung nicht erreicht werden kann.

Der Erfindung liegt daher die Aufgabe zugrunde, eine Filter- und Nachverbrennungseinrichtung der eingangs genannten Art so auszugestalten, daß sie sehr einfach hergestellt werden kann und neben einer optimalen Filterung und Nachverbrennung auch die Entstehung von Stickoxiden vermeidet.

Zur Lösung dieser Aufgabe ist erfindungsgemäß vorgesehen, daß die Filterkörper unter Verwendung von Abstandselementen zu einem spiraligen Wickelkörper mit einem spiraligen Einlaßkanal und Auslaßkanal aufgewickelt sind, die jeweils auf der Gegenseite verschlossen sind, und daß die als gelochte Metallbänder oder Metallgestrickbänder ausgebildeten Einfassungs-Mäntel mit einer katalytischen Beschichtung zur Konvertierung gasförmiger Schadstoffe versehen sind.

Durch die erfindungsgemäße Wickelbauweise des Filters läßt sich dieser mit einem erheblich kleineren Aufwand herstellen als der vorbekannte Filter, wobei noch hinzu kommt, daß sich die erfindungsgemäße Wickelbauweise sowohl für alle Baugrößen als auch Querschnittsformen der Filter gleichermaßen eignet. Entscheidend ist dabei die Beschichtung beider Einfassungsmäntel der eigentlichen Filterkörper mit einer katalytischen Beschichtung zur Konvertierung gasförmiger Schadstoffe im Abgas. Durch diese wird nämlich erreicht, daß die Metallbänder wesentlich stärker erhitzt werden als der Abgasstrom selbst. Das Filtermaterial mit dem darauf abgeschiedenem Ruß oder anderen Feststoffteilchen liegt dann zwischen zwei heißen Metallbändern, wodurch der Abbrand des Rußes bzw. der Feststoffteilchen gefördert werden. Daß darüber hinaus auch ein gesonderter Katalysator zur Förderung des Rußabbrandes noch zusätzlich auf dem Filtermaterial vorgesehen sein kann, versteht sich von selbst. Mit dieser speziellen selektiven Erhitzung der Einfassungsmäntel der Filterkörper geht die Erfindung einen ganz anderen Weg als die eingangs angesprochene Offenlegungsschrift, bei der zum einen nur einer der Mäntel ggfs. katalytisch beschichtet ist und darüber hinaus ja auch als vorteilhafte Lösung vorgesehen ist, daß man den ganzen Einlaßraum zusätzlich mit einem porösen Gemenge füllt, welches katalytisch beschichtet ist. Auf diese Art und Weise wird aber dann gerade nicht erreicht, daß selektiv nur die Einfassungsbänder stark erhitzt werden, und zwar um bis zu mehrere Hundert Grad über die Temperatur des Abgases selbst, um auf diese Weise einen selektiven Abbrand der Feststoffteilchen auf den Filterkörpern zu erreichen und damit eine kontinuierliche Selbstreinigung zu erhalten. Durch die erfindungsgemäße Förderung des Rußabbrandes durch die selektiv stärker gegenüber dem Abgasstrom erhitzten Einfassungmäntel der Filterkörper kann die Temperatur des Abgases niedriggehalten werden, so daß praktisch keine Stickoxide gebildet werden, die ja erst bei hohen Abgastemperaturen, dann aber unvermeidlich, entstehen. Gleichwohl erreicht man eine äußerst wirksame Oxidation beispielsweise von Kohlenmonoxid oder Kohlenwasserstoffen, die noch im Abgas vorhande sind, d.h. eine wirksame Nachverbrennung gasförmiger Schadstoffe.

Die Reaktionswärme aus dieser Nachverbrennung der gasförmigen Schadstoffe dient dann zur selektiven Erhitzung der Einfassungsbänder und damit zur Förderung des Abbrandes der im Filter sich ansammelnden festen Schadstoffe, also vorzugsweise Ruß.

Zur Vereinfachung der Wickelfertigung der erfindungsgemäßen Filter- und Nachverbrennungseinrichtung kann ein Wickeldorn vorgesehen sein, der bevorzugt hohl ausgebildet werden kann. Durch die Querschnittsform des Wickeldorns wird gleich die Form der sich ergebenden Filteranordnung vorgegeben, also beispielsweise, ob es sich um kreis- oder ovalzylindrische Körper handeln soll. Durch die hohle Ausbildung des zentralen Wickeldorns ergibt sich die Möglichkeit, eine ggfs. vorgesehene Einspritzvorrichtung zur Einbringung von Kraftstoff und/oder Sauerstoff zur Nachverbrennung so anzuordnen, daß sie an das ausgangsseitige Ende des Wickeldorns angeschlossen ist und somit entgegen der Einströmrichtung der Abgase den Kraftstoff oder Sauerstoff in diese einbringt und damit besonders wirkungsvoll vermischt und verwirbelt. Darüber hinaus kann der Wickeldorn eingangsseitig als Träger für einen Diffusor zur gleichmäßigen Filterbeaufschlagung dienen. Ein solcher Diffusor kann dabei sehr einfach als Lochkegel od. dgl. ausgebildet sein.

Die Abdichtstreifen, die wechselweise die spiraligen Kanäle zwischen den Filterelementen verschließen, um einmal einen spiraligen Einlaßkanal und zum anderen einen durch die Filterelemente davon getrennten spiraligen Auslaßkanal zu bilden, können in Weiterbildung der Erfindung durch die umgeschlagenen Ränder der Filtermatten selbst gebildet sein. Bei dieser Fertigung ist dann jeweils als Ausgangsmaterial eine Mehrschichtlage aus zwei Filtermaterialbändern mit ihren metallischen Einfassungsmänteln vorzusehen, damit durch einfaches spiraliges Aufwickeln die erfindungsgemäße Filterstruktur entstehen kann.

Die Abdichtstreifen können aber auch durch randseitige Abwinklungen oder Umbördelungen der die Filter einfassenden Metallbänder gebildet sein.

Die Abstandselemente, die die von den Einfassungsmänteln eingefaßten Filterbahnen beim Aufwickeln auf Abstand voneinander halten, so daß sich die bereits angesprochenen Gasein- und -austrittskanäle bilden können, können entweder Wellbänder sein, die als Zwischenlagen mit aufgewickelt werden. Darüber hinaus hat es sich aber auch als vorteilhaft erwiesen, die Abstandselemente als Auf- oder Durchzüge der die Filter einfassenden Metallbänder selbst auszubilden, so daß gesonderte Bauteile, wie die bereits genannten Wellbänder, überhaupt nicht mehr erforderlich sind. Durch entsprechende Ausbildung der Auf- oder Durchzüge, beispielsweise in Form von Längsrippen, welche die Zwischenkanäle unterbrechen, kann dabei auch erreicht werden, daß der Abgasstrom nicht von einem Eintrittsringraum unter Durchsetzung einer Filterlage in den benachbarten Ring als Austrittskanal geleitet wird, sondern mehrfach mäanderförmig umgelenkt eine Vielzahl von Filterlagen durchsetzt. Dadurch kann der Filter gleichmäßiger ausgenutzt werden und damit seine Wirksamkeit erhöht werden.

Bei Ausbildung der Einfassungsmäntel als Metallbänder hat es sich dabei als zweckmäßig erwiesen, sie in einer Stärke zwischen etwa 0,03 und 1 mm auszubilden.

Neben der katalytischen Beschichtung der Einfassungsmäntel der Filterelemente mit einer Oxidations- oder 3-Wege-Beschichtung sowie der katalytischen Beschichtung ggfs. des Filtermaterials selbst mit einem den Festkörperabbrand fördernden anderen Filtermaterial können ggfs. auch der Diffusor und die Ein- und Auslaßtrichter des den Wickelkörper aufnehmenden Metallgehäuses mit speziellen Katalysatoren beschichtet sein. Die Filterelemente selbst aus Drahtgestrick oder Keramikfasern können dabei nicht nur vollständig aus dem einen oder anderen Material sondern ggfs. auch aus einem Mischgestrick sowie ggfs. in Form eines Vlieses, Gewebes, Blankets oder Filzes ausgebildet sein. Bei der Verwendung eines Mischgestricks kann gegebenenfalls auf die Lochfolien verzichtet werden.

Schließlich liegt es auch noch im Rahmen der Erfindung, daß die Gaseintritts- und -austrittskanäle zwischen den mit Einfassungsmänteln versehenen Filterlagen unterschiedliche Dicken aufweisen, was sehr einfach durch Verwendung unterschiedlich starker Abstandhalter erreicht werden kann. Dabei kann ggfs. sogar vorgesehen sein, daß der Abstand von der Abgaseintrittsstirnfläche zur -austrittsstirnfläche des Wickelkörpers sich ändert, um auf diese Art und Weise eine gleichmäßigere Durchsetzung des Filtermaterials erreichen zu können.

Weitere Vorteile, Merkmale und Einzelheiten der Erfindung ergeben sich aus der nachfolgenden Beschreibung einiger Ausführungsbeispiele sowie anhand der Zeichnung. Dabei zeigen:
- Fig. 1: einen Schnitt durch eine erfindungsgemäße Filter- und Nachverbrennungseinrichtung, bei der im unteren Teil verschiedene Varianten der Abdichtstreifen gegenüber der oben dargestellten Umbördelung der Filtermatten angedeutet sind,
- Fig. 2: einen Querschnitt durch den Wickelkörper der Filter- und Nachverbrennungseinrichtung nach Fig. 1,
- Fig. 3: einen schematischen Teilschnit durch einen abgewandelten Filterkörper mit anderer Ausbildung der Abdichtstreifen und der Abstandselemente, und
- Fig. 4: einen vergrößerten Schnitt durch die Schichtfolge zur Wickelfertigung des in Fig. 1 und 2 gezeigten Filterkörpers.

Die in den Figuren 1 und 2 dargestellte Filter- und Nachverbrennungseinrichtung umfaßt ein metallisches Außengehäuse 1, welches im dargestellten Ausführungsbeispiel (in Fig. 1 oben angedeutet) einen Außenmantel 2 und einen Innenmantel 3 umfaßt, die durch Keramikfasermatten 4, vorzugsweise in Form sog. Quellmatten, gegeneinander isoliert sind. Die Querschnittsform des zylindrischen Mittelabschnitts zwischen dem Eingangstrichter 5 und dem Auslaßtrichter 6 kann dabei kreisförmig, oval oder auch ggfs. mehreckig sein. Die Form läßt sich dabei sehr günstig durch entsprechende Wahl der Querschnittsform des hohlen Wickeldorns 7 vorgeben, der auf seiner Einlaßseite einen Diffusor 8 in Form eines Lochkegels aus Metall oder ggfs. auch Keramik trägt, während er ausgangsseitig an eine Leitung 9 an eine Einspritzvorrichtung für Kraftstoff und/oder Sauerstoff angeschlossen ist, der dem Abgasstrom 10 entgegengesetzt im Eingangsraum der Filtervorrichtung eingebracht wird, um ggfs. die Nachverbrennung günstig zu beeinflussen.

Der eigentliche Filter besteht aus einem spiralig aufgewickelten Wickelkörper 11, in welchem Filtermatten 12, die beidseits durch gelochte Metallbänder 13 und 14 eingefaßt sind, mit Hilfe von Abstandselementen aufgewickelt sind, die im Falle der Figuren 1 und 2 als Wellbänder 15 ausgebildet sind. Die die Wellbänder 15 aufnehmenden Kanäle sind an der Einlaß- und Auslaßseite abwechselnd verschlossen, so daß sich ein im Querschnitt spiraliger Gaseintrittskanal 16 und durch die Filterlagen 12 mit ihrer Metallbändereinfassung 13, 14 getrennter spiraliger Auslaßkanal 17 ergeben. Die Abdichtung ist im Falle der Figur 1, obere Hälfte dadurch gebildet, daß die Ränder 18 und 19 der Filtermatten 12 umgeschlagen und auf der Außenseite des jeweiligen Metallblechs 13, 14 befestigt sind. In der unteren Hälfte der Figur 1 sind zwei andere Varianten angedeutet, nämlich einmal eine Abwinklung der nicht gelochten Ränder 20 und 21 der Metallbänder 13, 14, die ggfs. durch ein Teil 22 zusammengehalten sein können. Darüber hinaus ist auch noch eine weitere Möglichkeit einfacher umgelegter aufeinanderliegender Ränder 20' und 21' zur Bildung der Abdichtung der Gaseintritts- bzw. -austrittskanäle angedeutet.

Anstelle der vorstehend beschriebenen Abdichtung der Gaseintrittskanäle 16 und Gasaustrittskanäle 17 können auch Abstandsstege 23 vorgesehen sein, die entweder auf die Metallbänder 13, 14 in Längsrichtung aufgelegt oder aber direkt durch Verformung in diese eingeformt sein können. Durch diese Stege 23 werden nicht nur die Filterlagen auf Abstand gehalten - der besseren Übersichtlichkeit halber sind die Metallbänder 13, 14 in Fig. 3 nicht im einzelnen eingezeichnet - und auch die Abdichtstreifen mitgebildet, sondern man erreicht auf diese Weise eine zwangsweise mäanderförmige Durchsetzung der Filtermatten, mit deren Hilfe eine gleichmäßigere Auslastung und damit eine bessere Ausnutzung der Wirksamkeit des Filters erreicht werden kann.

Anstelle der Wellbänder oder der Stege 23 können auch Auf- oder Durchzüge der Metallbänder in Form von Noppen oder Domen vorgesehen sein, um als Abstandshalter zu dienen. In diesem Fall sind aber dann entweder gesonderte Abdichtstreifen oder aber wieder die Umbördelung der Ränder der Filtermatten zur Abdichtung der Gaseintrittskanäle 16 und der Gasaustrittskanäle 17 erforderlich.

In Fig. 4 ist eine 8-fach-Schichtfolge von Bändern dargestellt, mit deren Hilfe der in Fig. 1 oben bzw. Fig. 2 gezeigte Filterkörper gewickelt werden kann.

## Patentansprüche

1. Filter- und Nachverbrennungseinrichtung für Abgase, insbesondere von Brennkraftmaschinen, bei der zwischen einem Eintrittstrichter (5) und einem Austrittstrichter (6) innerhalb eines Gehäuses (1) mehrere Lagen von radial durchströmbaren zylindrischen Filterelementen von im wesentlichen kreisring- oder ovalringförmigem Querschnitt mit radialem Abstand äquidistant ineinander unter Bildung von Eintritts- und Austrittsräumen ähnlicher Form angeordnet sind, wobei jedes Filterelement einen gasdurchlässigen Filterkörper (12) aus Drahtgestrick, Keramikfasern oder einer Kombination beider umfaßt, der beidseits durch einen gasdurchlässigen metallischen Mantel (13, 14) eingefaßt ist, dadurch gekennzeichnet, daß die Filterkörper unter Verwendung von Abstandselementen zu einem spiraligen Wickelkörper (11) mit einem spiraligen Einlaßkanal (16) und Auslaßkanal (17) aufgewickelt sind, die jeweils auf der Gegenseite verschlossen sind, und daß die als gelochte Metallbänder (13, 14) oder Metallgestrickbänder ausgebildeten Einfassungs-Mäntel mit einer katalytischen Beschichtung zur Konvertierung gasförmiger Schadstoffe versehen sind.

2. Abgasreinigungsvorrichtung nach Anspruch 1, gekennzeichnet durch einen vorzugsweise hohlen Wickeldorn (7).

3. Abgasreinigungsvorrichtung nach Anspruch 1 oder 2, gekennzeichnet durch eine Einspritzvorrichtung zur Einbringung von Kraftstoff und/oder Sauerstoff zur Nachverbrennung.

4. Abgasreinigungsvorrichtung nach einem der Ansprüche 1 bis 3, dadurch gekennzeichnet, daß die Abstandselemente durch die umgeschlagenen Ränder (18, 19) der Filtermatten (12) gebildet sind.

5. Abgasreinigungsvorrichtung nach Anspruch 1 oder 2, dadurch gekennzeichnet, daß die Abstandselemente durch randseitige Abwinklungen oder Umbördelungen (20, 21; 20', 21') der Metallbänder (13, 14) gebildet sind.

6. Abgasreinigungsvorrichtung nach einem der Ansprüche 1 bis 5, dadurch gekennzeichnet, daß die Abstandselemente Auf- oder Durchzüge der Metallbänder (13, 14) sind.

7. Abgasreinigungsvorrichtung nach Anspruch 6, dadurch gekennzeichnet, daß die Anordnung, Größe und Form der Aufzüge in den Metallbändern (13, 14) so gewählt ist, daß sie den Abgasstrom radial und axial derart leiten, daß eine gleichmäßige Filterbeladung gewährleistet wird.

8. Abgasreinigungsvorrichtung nach einem der Ansprüche 1 bis 5, dadurch gekennzeichnet, daß die Abstandselemente Wellbänder (15) sind.

9. Abgasreinigungsvorrichtung nach einem der Ansprüche 1 bis 8, dadurch gekennzeichnet, daß der Filterkörper aus einer 8-fach-Schichtfolge aus zwei Filtermatten (12) und vier Metallbändern (13, 14) sowie den zugehörigen Abstandselementen und Abdichtstreifen gewickelt ist.

10. Abgasreinigungsvorrichtung nach einem der Ansprüche 1 bis 9, dadurch gekennzeichnet, daß die Stärke der Metallbänder (13, 14) zwischen 0,03 und 1,0 mm liegt.

11. Abgasreinigungsvorrichtung nach einem der Ansprüche 1 bis 10, dadurch gekennzeichnet, daß die katalytischen Beschichtungen des Konverter-Einlaßringkanals (16) und/oder des Konverter-Auslaßringkanals (17) Oxidationsbeschichtungen sind.

12. Abgasreinigungsvorrichtung nach einem der Ansprüche 1 bis 10, dadurch gekennzeichnet, daß die katalytischen Beschichtungen des Konverter-Auslaßringkanals (17) 3-Wege-Beschichtungen sind.

## Claims

1. A filter and afterburning device for exhaust gases, more particularly of internal combustion engines, in which between an inlet funnel (5) and an outlet funnel (6) within a housing (1) a plurality of layers of cylindrical filter elements, through which the exhaust gas can flow radially and which has a substantially circular ring-shaped or oval ring-shaped cross section are arranged within one another spaced apart equidistantly in the radial direction, forming inlet and outlet chambers of similar shape, each filter element comprising a gas-permeable filter body (12) made of knitted wire, ceramic fibres or a combination of both, which is enclosed on both sides by a gas-permeable metallic casing (13, 14), characterised in that the filter bodies are wound with the use of spacing elements to form a helical winding element (11) with a helical inlet duct (16) and outlet duct (17), said ducts being closed on the opposite side in each case, and the enclosing casings designed as perforated metal strips (13, 14) or knitted metal strips are provided with a catalytic coating for converting harmful gaseous substances.

2. An exhaust gas cleaning device according to claim 1, characterised by a preferably hollow winding mandrel (7).

3. An exhaust gas cleaning device according to claim 1 or 2, characterised by an injection device for introducing fuel and/or oxygen for afterburning.

4. An exhaust gas cleaning device according to one of claims 1 to 3, characterised in that the spacing elements are formed by the folded-back edges (18, 19) of the filter mats (12).

5. An exhaust gas cleaning device according to claim 1 or 2, characterised in that the spacing elements are formed by angled or flanged edge sections (20, 21; 20', 21') of the metal strips (13, 14).

6. An exhaust gas cleaning device according to one of claims 1 to 5, characterised in that the spacing elements are raised or drawn sections of the metal strips (13, 14).

7. An exhaust gas cleaning device according to claim 6, characterised in that the arrangement, size and shape of the raised or drawn section of the metal strips (13, 14) is selected so that they conduct the exhaust gas flow radially and axially in such a manner that uniform filter loading is ensured.

8. An exhaust gas cleaning device according to one of claims 1 to 5, characterised in that the spacing elements are corrugated strips (15).

9. An exhaust gas cleaning device according to one of claims 1 to 8, characterised in that the filter body is wound from an eight-layer sequence of two filter mats (12) and four metal strips (13, 14) and the associated spacing elements and sealing strips.

10. An exhaust gas cleaning device according to one of claims 1 to 9, characterised in that the thickness of the metal strips (13, 14) is between 0.03 and 1.0 mm.

11. An exhaust gas cleaning device according to one of claims 1 to 10, characterised in that the catalytic coatings of the converter annular inlet duct (16) and/or of the converter annular outlet duct (17) are oxidation coatings.

12. An exhaust gas cleaning device according to one of claims 1 to 10, characterised in that the catalytic coatings of the converter annular outlet duct (17) are three-way coatings.

## Revendications

1. Dispositif de filtrage et de post-combustion pour des gaz d'échappement, émis notamment par des moteurs à combustion interne, dans lequel entre un entonnoir d'entrée (5) et un entonnoir de sortie (6) à l'intérieur d'un boîtier (1) sont disposées les unes dans les autres, en étant équidistantes à une certaine distance radiale et en formant des espaces d'entrée et de sortie de forme semblable plusieurs couches d'éléments filtrants cylindriques, qui peuvent être traversées par un courant radial et possèdent une section transversale sensiblement en forme d'anneau circulaire ou d'anneau oval, chaque élément filtrant comprenant un corps filtrant (12) perméable au gaz, formé par un treillis de fils métalliques, de fibres céramiques ou d'une combinaison des deux et qui est inséré des deux côtés dans une enveloppe métallique (13,14) perméable aux gaz, caractérisé en ce que les corps filtrants sont enroulés, moyennant l'utilisation d'entretoises, pour former un corps bobiné en spirale (11) comportant un canal spiralé d'admission (16) et un canal spiralé de sortie (17), qui sont fermés respectivement sur des côtés opposés, et que les enveloppes d'enceinte, agencées sous la forme de bandes métalliques (13,14) ou de bandes en treillis métallique perforées sont équipées d'un revêtement catalytique servant à convertir les substances nocives gazeuses.

2. Dispositif d'épuration des gaz d'échappement selon la revendication 1, caractérisé par un mandrin de bobinage de préférence creux (7).

3. Dispositif d'épuration des gaz d'échappement selon la revendication 1 ou 2, caractérisé par un dispositif d'injection servant à introduire le carburant et/ou l'oxygène pour la post-combustion.

4. Dispositif d'épuration des gaz d'échappement selon l'une des revendications 1 à 3, caractérisé en ce que les entretoises sont formées par les bords rabattus (18,19) des mats filtrants (12).

5. Dispositif d'épuration des gaz d'échappement selon la revendication 1 ou 2, caractérisé en ce que les entretoises sont formées par des parties coudées ou des bords rabattus (20,21; 20',21') des bandes métalliques (13,14).

6. Dispositif d'épuration des gaz d'échappement selon l'une des revendications 1 à 5, caractérisé en ce que les entretoises sont des embouts enveloppants ou traversants des bandes métalliques (13,14).

7. Dispositif d'épuration des gaz d'échappement selon la revendication 6, caractérisé en ce que la disposition, la taille et la forme des embouts enveloppants des bandes métalliques (13,14) sont choisies de manière qu'ils guident radialement et axialement le courant des gaz d'échappement de manière à garantir une charge uniforme du filtre.

8. Dispositif d'épuration des gaz d'échappement selon l'une des revendications 1 à 5, caractérisé en ce que les entretoises sont des bandes ondulées (15).

9. Dispositif d'épuration des gaz d'échappement selon l'une des revendications 1 à 8, caractérisé en ce que le corps filtrant est constitué par l'enroulement d'une succession de 8 couches constituées par deux mats filtrants (12) et quatre bandes métalliques (13,14) ainsi que des entretoises associées et des bandes d'étanchéité associées.

10. Dispositif d'épuration des gaz d'échappement selon l'une des revendications 1 à 9, caractérisé en ce que l'épaisseur des bandes métalliques (13,14) est comprise entre 0,03 et 1,0 mm.

11. Dispositif d'épuration des gaz d'échappement selon l'une des revendications 1 à 10, caractérisé en ce que les revêtements catalytiques du canal annulaire d'admission (16) et/ou du canal annulaire de sortie (17) du convertisseur sont des revêtements pour oxydation.

12. Dispositif d'épuration des gaz d'échappement selon l'une des revendications 1 à 10, caractérisé en ce que les revêtements catalytiques du canal annulaire de sortie (17) du convertisseur sont des revêtements à triple effet.
